# EUROPÄISCHE PATENTSCHRIFT

(11) **EP 0 454 048 B1**
(45) Veröffentlichungstag und Bekanntmachung des Hinweises auf die Patenterteilung: **12.06.1996**
(21) Anmeldenummer: 91106505.0
(22) Anmeldetag: 23.04.1991
(51) Int. Cl.: D06F 75/18

(54) **Dampfbügeleisen**
Steam iron
Fer à repasser à vapeur

(30) Priorität: 24.04.1990 DE 4012951
(43) Veröffentlichungstag der Anmeldung: 30.10.1991
(73) Patentinhaber: Robert Krups GmbH & Co. KG, 42719 Solingen (DE)
(72) Erfinder: Halbach, Udo, W-5630 Remscheid-Lennep (DE); Ohlsen, Heinz, W-5600 Wuppertal 1 (DE)
(74) Vertreter: Buse, Karl Georg, Dipl.-Phys.

(56) Entgegenhaltungen:
- GB-A- 951 532
- US-A- 2 317 706

## Beschreibung

Die Erfindung betrifft ein Dampfbügeleisen gemäß dem Gattungsbegriff des Patentanspruches 1

Bei einem vorbekannten Dampfbügeleisen gemäß der DE 34 24 743 A1 ist eine Regelung der in die Dampferkammer tropfenden Wassermenge nur mittels der Einstellung des Tropfventiles möglich. Außerdem besitzt dieses vorbekannte Dampfbügeleisen eine manuell einstellbare thermostatische Temperaturregelung des Heizers, so daß eine Fehlbedienung des Dampfbügeleisens insofern möglich ist, als daß bei zur Verdampfung geringstmöglicher Heizleistung die größtmögliche Wassermenge der Verdampferkammer zugeführt werden kann. Dadurch ist es möglich, daß die Sohlenplatte im Bereich der Verdampferkammer so stark abkühlt, daß bei maximaler Wasserzuführung in die Verdampferkammer dieses nicht mehr vollständig verdampft, so daß Wasserreste unverdampft aus der Sohlenplatte des Dampfbügeleisens austreten.

Aus der GB-A 951 532 ist ein Dampfbügeleisen bekannt, bei dem ein temperaturgesteuertes Stellelement eingesetzt ist, um den Wassereinlauf in die Verdampferkammer abzuriegeln, wenn die Temperatur der Bügeleisensohle nicht ausreicht, um das Wasser vollständig zu verdampfen. Dabei verfügt das Stellelement über eine Bimetall-Biegefeder, die einen federgestützten, an einer Ventilhülse im Schließsinn anliegenden Dichtkörper bei hoher Temperatur für die Wasserverdampfung derart beaufschlagt, daß der Dichtkörper die Öffnung der Ventilhülse freigibt. Dieses Stellelement verhindert zwar das Einlaufen von Wasser in die Dampfkammer, ist jedoch gegenüber dem einlaufenden Wasser ungeschützt, so daß die Bimetall-Biegefeder möglicherweise abkühlt, bevor genügend Wasser zur Verdampfung in die Dampfkammer gelangt ist.

Die Aufgabe der vorliegenden Erfindung besteht darin, ein Dampfbügeleisen der eingangs genannten Art dahingehend zu verbessern, daß unabhängig von der Einstellage des Tropfventiles die das Stellelement unbeeinträchtigende Zufuhr von Wasser in die Dampfkammer automatisch unterbunden wird, falls die Temperatur der Bügeleisensohle im Bereich der Verdampferkammer für eine vollständige Verdampfung der zugeführten Wassermenge nicht mehr ausreicht.

Diese Aufgabe ist erfindungsgemäß mit den im Kennzeichen des Patentanspruches 1 angegebenen Mitteln gelöst. Die zur Betätigung des Dichtkörpers verwendete Memory-Druckfeder zeichnet sich durch ihre Formgedächtnis-Legierung aus, die aufgrund einer thermoelastischen martensitischen Umwandlung eine temperaturunabhängige, reversible Gestaltsänderung erfährt. Die der Memory-Druckfeeder innewohnende Eigenschaft läßt sich nutzen, um den Dichtkörper in eine Schließlage zu überführen, falls die Temperatur der Sohlenplatte im Bereich der Dampfkammer soweit abfällt, daß eine Verdampfung der eingeleiteten Wassermenge nicht mehr restlos möglich ist. Die anschließend infolge der Beiheizung der Sohlenplatte wieder ansteigende Temperatur im Bereich der Dampfkammer führt zu einer erneuten Öffnung des Dichtkörpers, so daß erneut Wasser in die Dampfkammer gelangen kann. Dabei versteht es sich, daß während der Bewegungsphase des Dichtkörpers infolge der temperaturabhängigen Bewegung der Memory-Druckfeder auch die Menge des der Dampfkammer zufließenden Wassers veränderbar ist, so daß eine temperaturabhängige Regelung der Wasserzuführung ermöglicht wird, die durch entsprechende Formgebung von Ventilhülse und Dichtkörper optimierbar ist. Dabei ist die Memory-Druckfeder vom einlaufenden Wasser unbeeinflußt, da diese Memory-Druckfeder durch den Ringkragen und den Dichtkörper abgedeckt ist.

Um bei in Offenstellung befindlichem Dichtkörper im Bedarfsfall auch einen Dampfstoß erzeugen zu können, ragt vorteilhaft die Ventilhülse mit radialem Außenabstand in eine Öffnung im Deckelteil der Verdampferkammer ein, wobei auch diese Öffnung vom Dichtkörper bei zu niedriger Sohlentemperatur verschließbar ist. Um eine zusätzliche Wassermenge zur Erzeugung des Dampfstoßes in die Verdampferkammer einbringen zu können, wird eine manuell betätigbare Dosierpumpe benutzt, um über eine Druckleitung der Verdampferkammer eine zusätzliche Wassermenge zuzuführen. Um jedoch bei in Schließlage, aufgrund abesunkener Sohlentemperatur, befindlichem Dichtkörper zu verhindern, daß trotz Betätigung der Dosierpumpe eine zusätzliche Wassermenge in die Verdampferkammer gelangt, ist nach einem vorteilhaften Ausgestaltungsmerkmal der Erfindung zwischen Druckleitung und Verdampferkammer eine Rücklaufleitung mit einem selbstschließenden Überdruckventil geschaltet, wodurch bei geschlossenem Dichtkörper die von der Dosierpumpe ausgestoßene Wassermenge in den Wassertank rückführbar ist. Dabei ist diese Rücklaufleitung vorteilhaft durch einen über der Verdampferkammer angeordneten Umlaufeinsatz gebildet, der die Druckleitung mit einem Durchbruch im Boden des Wassertanks verbindet, wobei dieser Durchbruch von einer das Überdruckventil bildenden, am Boden des Wassertanks gehalterten, elastischen Glocke abgedeckt ist.

Bei einer Ausführungsform eines Damptbügeleisens, mit der sich kein Dampfstoß erzeugen läßt, ragt die vom Deckelteil der Verdampferkammer umschlossene Ventilhülse vorteilhaft mit einer Ringlippe in die Verdampferkammer ein, wobei der Dichtkörper in Absperrlage vorteilhaft mit einem Zapfen in die Ringlippe zur Abdichtung der Verdampferkammer eingreift.

Es ist denkbar, als Memory-Stellelement verschiedenartige Ausführungen einer Memory-Feder zu verwenden. Es ist jedoch vorteilhaft, das Memory-Stellelement als Memory-Druckfeder auszubilden. Dabei mag die Sohlenplatte vorzugsweise zur Führung und besseren Übertragung der Wärme von der Sohlenplatte auf die Memory-Feder einen in die Verdampferkammer aufragenden, zentrisch zur Ventilhülse angeordneten Zapfen aufweisen, der von der Memory-Druckfeder umgriffen ist. Zum Schutz dieser Memory-Druckfeder, insbesondere gegen das in die Verdampferkammer gelangende Wasser, ist - wie oben erwähnt - die Memory-Druckfeder von einem aus der Sohlenplatte aufragenden Ringkragen umgriffen, an dem der Dichtkörper seinerseits festgelegt ist. Dabei mag der Dichtkörper einen mit dem Zapfen der Sohlenplatte korrespondierenden Anschlagwulst aufweisen.

Die Erfindung ist in Ausführungsbeispielen auf der Zeichnung dargestellt und wird nachfolgend näher erläutert. Es zeigen:
- Fig. 1: das erfindungsgemäße Dampfbügeleisen in einer im Teilschnitt dargestellten Seitenansicht,
- Fig. 2: den das Tropfventil und den Dichtkörper aufweisenden Bereich der Verdampferkammer des aus Fig. 1 ersichtlichen Bügeleisens in einer gegenüber Fig. 1 vergrößerten Darstellung,
- Fig. 3: den das Tropfventil enthaltenden Bodeneinsatz des Wassertanks in einer im Schnitt dargestellten Draufsicht nach der Linie III - III von Fig. 2,
- Fig. 4: den eine Rücklaufleitung bildenden Umlaufeinsatz am Boden des Wassertanks in einem Horizontalschnitt nach der Linie IV - IV von Fig. 2,
- Fig. 5: den Tropfventilbereich einer anderen Ausführungsform eines Dampfbügeleisens in einem ausgebrochenen Vertikalschnitt.

Das Dampfbügeleisen weist eine elektrisch beheizbare Sohlenplatte 10 auf, über welcher ein Deckelteil 12 angeordnet ist, das zusammen mit der Sohlenplatte 10 eine Verdampferkammer 11 bildet, von welcher bekannte, nicht dargestellte Dampfleitkanäle abzweigen, durch welche der in der Verdampferkammer gebildete Dampf bekannten Auslaßöffnungen in der Sohlenplatte 10 zugeführt wird. Oberhalb des Deckelteiles 12 befindet sich eine an der Sohlenplatte über Zwischenstücke 13 befestigte Abdeckhaube 14, die einen Wassertank 15 trägt, welcher von einem manuell steuerbaren Tropfventil 16 durchquert wird, das seinerseits in eine mit dem Wassertank 15 in Verbindung stehende Wassersammelschale 17 eingreift. Diese Wassersammelschale 17 weist unterseitig eine Austrittsöffnung 18 auf, in welcher eine trichterförmige Ventilhülse 19 angeordnet ist, in welche die stellbare Ventilnadel 20 des Tropfventiles 16 zur Bildung einer mehr oder weniger großen Öffnung einerseits oder zur Verschließung andererseits eingreifen kann. Die Ventilnadel 20 selbst kann verschiedenartig in bekannter Weise betätigt werden. Bei dem aus Fig. 1 ersichtlichen Ausführungsbeispiel befindet sich am Vorderende des Handgriffs 21 ein Stellnocken 22, der mittels eines Übertragungshebels 23 auf das durch eine Rückstellfeder 24 im Öffnungssinne belastete Stellende der Ventilnadel 20 im Schließsinne einwirken kann. Bei dem aus Fig. 5 ersichtlichen Ausführungsbeipiel greift am durch eine Rückstellfeder 24 im Öffnungssinne der Ventilnadel 20 belasteten Stellende 25 ein Schubhebel 26 an, dessen Betätigungsarm 27 einerseits im Handgriff 21 geführt ist und aus diesem zur Verstellung vorragt.

Im Gegensatz zu der aus Fig. 5 ersichtlichen Ausführungsform besitzt das aus Fig. 1 ersichtliche Dampfbügeleisen außer einer durch eine manuell mittels einem Druckknopf 30 in bekannter Weise betätigbare Pumpe 28 für eine Sprühdüse 29 eine weitere, neben der Pumpe 28 angeordnete, mit dieser Pumpe 28 im Aufbau etwa übereinstimmende weitere Dosierpumpe, die über eine Druckleitung 31 mit der Verdampferkammer 11 in Verbindung steht. Diese Druckleitung 31 ist einerseits durch den Wassertank 15 selbst und auch aus der einen Unterboden des Wassertanks bildenden Wassersammelschale 17 herausgeführt und an eine Rücklaufleitung 32 angeschlossen, die einerseits einen Weg zur Verdampferkammer 11 freiläßt und andererseits über ein Überdruckventil 33 in den Wassertank rückmündet. Diese Rücklaufleitung ist - wie am besten aus Fig. 2 entnommen werden kann - aus einem über der Verdampferkammer 11 angeordneten Umlaufeinsatz 34 gebildet, der in einen unter der Wassersammelschale 17 des Wassertanks 15 angeordneten Stützkörper 35 eingesetzt ist. Dieser Stützkörper 35 wird von der Ventilhülse 19 durchdrungen, die ihrerseits durch eine Öffnung 36 im Deckelteil 12 der Verdampferkammer 11 in diese vorragt. Die Ventilhülse 19 ist von einem Freiraum 37 des Stützkörpers 35 umgeben, welcher die Öffnung 36 mit der Rücklaufleitung 32 im Umlaufeinsatz 34 verbindet. Dadurch kann die aus der Druckleitung 31 austretende Wassermenge über einen Teilbereich der Rücklaufleitung 32 und den Freiraum 37 aus der Öffnung 36 in die Dampfkammer 11 gelangen. Andererseits kann bei Verschluß der Öffnung 36 die aus der Druckleitung 31 ausströmende Wassermenge über die Rücklaufleitung 32 und einen Durchbruch 38 im von der Wassersammelschale 17 gebildeten Unterboden des Wassertanks 15 in diesen über das Überdruckventil 33 zurückgelangen. Dieses Überdruckventil 33 ist bei dem aus den Fig. 1 und 2 ersichtlichen Ausführungsbeispiel aus einer am Boden der Wassersammelschale 17 gehalterten, selbstdichtenden, elastischen Glocke 39 gebildet.

Die Ventilhülse 19 läßt sich in beiden Fällen durch einen in der Verdampferkammer 11 angeordneten und von einem Stellelement in Form einer Memory-Druckfeder 40 beaufschlagen Dichtkörper 41 verschließen. Die Memory-Druckfeder 40 ist einerseits an der Sohlenplatte 10 und andererseits am Dichtkörper 41 gehaltert. Bei einer Temperatur von mehr als 100° C verformt sich die Memory-Druckfeder 40 dergestalt, daß der Dichtkörper 41 in der aus Fig. 2 ersichtlichen Öffnungslage gehaltert wird. Bei einer Abkühlung der Sohlenplatte im Bereich der Memory-Druckfeder 40 unter 100° C verformt sich diese Memory-Druckfeder 40 in der Weise, daß der Dichtkörper 41 - wie in den Fig. 1 und 5 dargestellt - die Ventilhülse 19 verschließt. Bei dem aus den Fig. 1 und 2 ersichtlichen Dampfbügeleisen ist der Dichtkörper 41 derart ausgebildet, daß außer der Ventilhülse 19 auch die diese mit radialem Abstand umgreifende Öffnung 36 im Deckelteil 12 der Verdampferkammer 11 geschlossen ist, falls die Temperatur der Sohlenplatte unter einen Wert absinkt, der eine einwandfreie Verdampfung des in die Verdampferkammer eintretenden Wassers nicht mehr erlaubt. Während der Bewegungsphase des Dichtkörpers 41 in Abhängigkeit von dem temperaturbedingten Öffnungsweg der Memory-Druckfeder ergibt sich eine temperaturabhängige Steuerung der der Verdampferkammer 11 zuführbaren Wassermenge.

Bei dem aus Fig. 5 ersichtlichen Ausführungsbeispiel ragt die Ventilhülse 19 mit einer Ringlippe 42 in die Verdampferkammer 11 ein. Der Dichtkörper 41 der Ausführungsform nach Fig. 5 weist auf seiner Außenseite einen zentrisch angeordneten Zapfen 43 auf, der in Schließlage in die Ringlippe 42 abdichtend eingreift. Obschon die Memory-Druckfeder 40 auf andere Weise an der Sohlenplatte 10 festgelegt sein kann, ist bei beiden Ausführungsformen die Sohlenplatte 10 mit einem daraus aufragenden, zentrisch zur Ventilhülse 19 angeordneten Zapfen 44 versehen, der von der Memory-Feder 40 umgriffen ist. Konzentrisch zu diesem Zapfen 44 ragt aus der Sohlenplatte 10 mit Abstand zum Zapfen 44 ein Ringkragen 45 auf, welcher einerseits die Memory-Druckfeder 40 umgreift und andererseits der Befestigung des Dichtkörpers 41 dient. Die Dichtkörper 41 beider Ausführungsformen weisen einen innenseitigen Anschlagwulst 46 auf, der sich in Öffnungslage des Dictkörpers 41 auf der Stirnfläche des Zapfens 44 abstützen kann. Der Zapfen 43 der Ausführungsform nach Fig. 5 kann zur Optimierung der temperaturabhängigen Regelung der zur Verdampferkammer 11 geleiteten Wassermenge beispielsweise als Kegelstumpf ausgebildet sein und mit einer entsprechend kegeligen Bohrung in der Ringlippe 42 der Ventilhülse 19 in Eingriff bringbar sein. Es sind aber auch andere Gestaltungen von Ringlippe 42 und Dichtkörper 41 denkbar.

## Patentansprüche

1. Dampfbügeleisen mit einer elektrisch beheizbaren, eine Verdampferkammer (11) aufweisenden Sohlenplatte (10), einem abstandsweise darüber angeordneten, in ein Gehäuse integrierten Handgriff (21) und mit einem über der Sohlenplatte (10) angeordneten Wassertank (15), aus dem über ein einstellbares Tropfventil (16) am Boden des Wassertanks (15) der Verdampferkammer (11) Wasser zuführbar ist, wobei das Tropfventil (16) eine federbelastete Ventilnadel (20) umfaßt, die in Schließstellung in eine den Deckelteil (12) der Verdampferkammer (11) durchdringende Ventilhülse (19) eingreift, und die Ventilhülse (19) verdampferkammerseitig durch ein weiteres an der Sohlenplatte (10) gehaltertes, temperaturgesteuertes Stellelement (40) unabhängig von der Ventilnadel (20) abzusperren und zu öffnen ist, wobei das Stellelement (40) einen Dichtkörper (41) beaufschlagt, der an der Ventilhülse (19) zur Anlage bringbar ist,
**dadurch gekennzeichnet,**
daß als Stellelement (40) eine Memory-Druckfeder eingesetzt ist, die den Dichtkörper (41) beaufschlagt, der an der Sohlenplatte (10) über einen aus dieser aufragenden, die Memory-Druckfeder (40) umgreifenden Ringkragen (45) gehaltert ist, wobei der Dichtkörper (41) verformbar ist und durch die Memory-Druckfeder (40) an der Ventilhülse (19) zur Anlage bringbar ist.

2. Dampfbügeleisen nach Anspruch 1, dadurch gekennzeichnet, daß die Ventilhülse (19) mit radialem Außenabstand in eine Öffnung (36) im Deckelteil (12) der Verdampferkammer (11) einragt, und auch die Öffnung (36) vom Dichtkörper (41) verschließbar ist.

3. Dampfbügeleisen nach Anspruch 1 oder 2 mit einer der Verdampferkammer manuell betätigbaren Dosierpumpe zur Erzeugung eines Dampfstoßes, dadurch gekennzeichnet, daß zwischen Druckleitung (31) und Verdampferkammer (11) eine Rücklaufleitung (32) mit einem selbstschließenden Überdruckventil (33) geschaltet ist, wodurch bei geschlossenem Dichtkörper (41) die von der Dosierpumpe ausgestoßene Wassermenge in den Wassertank (15, 17) rückführbar ist.

4. Dampfbügeleisen nach Anspruch 3, dadurch gekennzeichnet, daß die Rücklaufleitung (32) durch eine über der Verdampferkammer (11) angeordneten Umlaufeinsatz (34) gebildet ist, der die Druckleitung (32) mit einem Durchbruch (38) im Boden des Wassertanks (15, 17) verbindet, und der Durchbruch (38) von einer das Überdruckventil (33) bildenden, am Boden des Wassertanks (15, 17) gehalterten, elastischen Glocke (39) abgedeckt ist.

5. Dampfbügeleisen nach Anspruch 1, dadurch gekennzeichnet, daß die vom Deckelteil (12) der Verdampferkammer (11) umschlossene Ventilhülse (19) mit einer Ringlippe (42) in die Verdampferkammer (11) einragt, und der Dichtkörper (41) in Absperrlage mit einem Zapfen (43) in die Ringlippe (42) eingreift.

6. Dampfbügeleisen nach Anspruch 1, dadurch gekennzeichnet, daß die Sohlenplatte (10) einen in die Verdampferkammer (11) aufragenden, zentrisch zur Ventilhülse (19) angeordneten Zapfen (44) aufweist, der von der Memory-Druckfeder (40) umgriffen ist.

7. Dampfbügeleisen nach einem der vorhergehenden Ansprüche, dadurch gekennzeichnet, daß der Dichtkörper (41) einen mit dem Zapfen (44) der Sohlenplatte (10) korrespondierenden Anschlagwulst (46) aufweist.

## Claims

1. A steam iron having an electrically heatable sole plate (10) having an evaporator chamber (11), a handle (21) arranged at a spacing thereabove and integrated into a housing, and a water tank (15) which is arranged above the sole plate (10) and from which water can be fed to the evaporator chamber (11) by way of an adjustable drip valve (16) at the bottom of the water tank (15), wherein the drip valve (16) includes a spring-loaded valve needle (20) which in the closed position engages into a valve sleeve (19) which passes through the cover portion (12) of the evaporator chamber (11), and the valve sleeve (19) is to be shut off and opened at the evaporator chamber side independently of the valve needle (20) by a further temperature-controlled setting element (40) which is mounted on the sole plate (10), wherein the setting element (40) acts on a sealing body (41) which can be caused to bear against the valve sleeve (19), characterised in that the setting element (40) is a memory compression spring which acts on the sealing body (41) which is mounted on the sole plate (10) by way of an annular collar (45) Which stands up from the sole plate and which extends around the memory compression spring (40), wherein the sealing body (41) is deformable and can be caused to bear against the valve sleeve (19) by the memory compression spring (40).

2. A steam iron according to claim 1 characterised in that the valve sleeve (19) projects with a radial external spacing into an opening (36) in the cover portion (12) of the evaporator chamber (11) and the opening (36) can also be closed by the sealing body (41).

3. A steam iron according to claim 1 or claim 2 having a manually actuable metering pump communicating with the evaporator chamber, for producing a steam jet characterised in that connected between the pressure conduit (31) and the evaporator chamber (11) is a return conduit (32) with a self-closing pressure relief valve (33), whereby when the sealing body (41) is closed, the amount of water ejected by the metering pump can be returned to the water tank (15, 17).

4. A steam iron according to claim 3 characterised in that the return conduit (32) is formed by a bypass insert (34) which is arranged above the evaporator chamber (11) and which communicates the pressure conduit (32) with an opening (38) in the bottom of the water tank (15, 17) and the opening (38) is covered over by an elastic bell portion (39) which forms the pressure relief valve (33) and which is mounted at the bottom of the water tank (15, 17).

5. A steam iron according to claim 1 characterised in that the valve sleeve (19) which is enclosed by the cover portion (12) of the evaporator chamber (11) projects with an annular lip (42) into the evaporator chamber (11) and in the shut-off position the sealing body (41) engages with a projection (43) into the annular lip (42).

6. A steam iron according to claim 1 characterised in that the sole plate (10) has a projection (44) which sticks up into the evaporator chamber (11) and which is arranged centrally relative to the valve sleeve (19) and which is embraced by the memory compression spring (40).

7. A steam iron according to one of the preceding claims characterised in that the sealing body (41) has an abutment ridge (46) corresponding to the projection (44) on the sole plate (10).

## Revendications

1. Fer à repasser à vapeur muni, d'une plaque de semelle (10) susceptible d'être chauffée électriquement et comportant une chambre de vaporisation (11), d'une poignée (21) disposée à distance de la plaque de semelle et intégrée dans un boîtier et comprenant un réservoir d'eau (15) disposé au-dessus de la plaque de semelle (10), et à partir duquel de l'eau est susceptible d'être conduite, via une valve d'égouttage réglable (16) prévue au fond du réservoir d'eau (15) à la chambre de vaporisation (11), la valve d'égouttage (16) comprenant une aiguille de valve (20) sollicitée élastiquement et qui, en position de fermeture, s'engage dans un manchon de valve (19) traversant la partie de couvercle (12) de la chambre de vaporisation (11) et le manchon de valve (19) étant obturé et ouvert du côté de la chambre de vaporisation, par un autre élément de réglage (40) fixé à la plaque de semelle (10) et commandé en fonction de la température, indépendamment de l'aiguille de valve (20), l'élément de réglage (40) venant s'appliquer sur un corps d'étanchéité (41), qui est susceptible de s'appuyer sur le manchon de valve (19), caractérisé en ce que l'on utilise comme élément de réglage (40) un ressort de compression à mémoire qui vient s'appuyer sur le corps d'étanchéité (41) lequel est retenu sur la plaque de semelle (10) par une collerette annulaire (45) partant de la plaque de semelle et entourant le ressort de compression à mémoire (40), et en ce que le corps d'étanchéité (41) est susceptible de se déformer et de venir en appui, par l'intermédiaire du ressort de compression à mémoire (40) sur le manchon de valve (19).

2. Fer à repasser à vapeur selon la revendication 1, caractérisé en ce que le manchon de valve (19) s'engage dans une ouverture (36) prévue dans la pièce de couvercle (12) de la chambre de vaporisation (11) en maintenant une distance extérieure radiale par rapport à cette ouverture, et en ce que l'ouverture (36) est également susceptible d'être obturée par le corps d'étanchéité (41).

3. Fer à repasser à vapeur selon la revendication 1 ou 2, muni d'une pompe de dosage de la chambre de vaporisation, susceptible d'être actionnée manuellement pour réaliser un à-coup de vapeur, caractérisé en ce que, entre la conduite sous pression (31) et la chambre de vaporisation (11), est interposée une conduite de retour (32), munie d'une valve de surpression (33) à fermeture automatique, qui, lorsque le corps d'étanchéité (41) est fermé, permet le retour dans le réservoir d'eau (15, 17) de la quantité d'eau expulsée par la pompe de dosage.

4. Fer à repasser à vapeur selon la revendication 3, caractérisé en ce que la conduite de retour (32) est constituée par un insert de circulation (34) disposé au-dessus de la chambre de vaporisation (11) qui relie la conduite sous pression (32) à une découpe (38) ménagé dans le fond du réservoir d'eau (15, 17), et en ce que la découpe (38) est recouverte par une cloche élastique (39) maintenue au fond du réservoir d'eau (15, 17) et constituant la valve de surpression (33).

5. Fer à repasser à vapeur selon la revendication 1, caractérisé en ce que le manchon de valve (19) entouré par la partie de couvercle (12) de la chambre de vaporisation (11) vient faire saillie par une lèvre annulaire (42) dans la chambre de vaporisation (11), et vient en contact avec le corps d'étanchéité (41), en position d'obturation, par l'intermédiaire d'un têton (43) ménagé dans la lèvre annulaire (42).

6. Fer à repasser à vapeur selon la revendication 1, caractérisé en ce que la plaque de semelle (10) comporte un têton (44) faisant saillie dans la chambre de vaporisation (11), de façon concentrique par rapport au manchon de valve (19) et qui est entouré par le ressort de compression à mémoire (40).

7. Fer à repasser à vapeur selon l'une des revendications précédentes, caractérisé en ce que le corps d'étanchéité (41) comporte un bourrelet de butée (46) correspondant au têton (44) de la plaque de semmelle (10).
